# EUROPÄISCHE PATENTSCHRIFT

(11) **EP 0 615 013 B1**
(45) Veröffentlichungstag und Bekanntmachung des Hinweises auf die Patenterteilung: **07.07.1999**
(21) Anmeldenummer: 94101546.3
(22) Anmeldetag: 02.02.1994
(51) Int. Cl.: D03D 47/27, D03D 49/60, D03D 47/24

(54) **Projektil-Breitwebmaschine**
Wide, dummy shuttle loom
Métier à tisser en grande largeur à fausse navette

(30) Priorität: 11.03.1993 DE 4308243
(43) Veröffentlichungstag der Anmeldung: 14.09.1994
(73) Patentinhaber: JÜRGENS MASCHINENBAU GMBH & CO. KG, D-48282 Emsdetten (DE)
(72) Erfinder: Bassing, Friedrich Wilhelm, D-48282 Emsdetten (DE)
(74) Vertreter: Vonnemann, Gerhard, Dr.-Ing.

(56) Entgegenhaltungen:
- EP-A- 0 298 454
- EP-A- 0 359 940
- EP-A- 0 521 244
- BE-A- 702 866
- DE-A- 3 242 121
- DE-A- 3 723 433
- FR-A- 2 145 493
- FR-A- 2 225 555
- FR-A- 2 505 888
- GB-A- 560 993
- GB-A- 1 483 103
- US-A- 3 110 327

## Beschreibung

Die Erfindung betrifft eine Breitwebmaschine gemäß dem Oberbegriff des Patentanspruchs 1.

Webmaschinen zur Herstellung von flachgewebten Papiermaschinenbespannungen oder ähnlichen technischen Geweben, die in Breiten von 6 - 12 m mit hohen Kettspannungen und Ladenanschlägkräften bis zu 5 to/m Webbreite hergestellt werden, sind Spezialwebmaschinen und mit der Gattung der Textilwebmaschinen nicht vergleichbar. Kennzeichen der Textilwebmaschinen sind ihre schmale Webbreite, ihre hohe Schußzahl pro Minute und ihre diesen Bedingungen angepaßte leichte Bauweise, was verdeutlicht wird durch den bei diesen Webmaschinen üblichen Antrieb der Weblade durch eine Schwingwelle, auf der die die Weblade tragenden Ladenstützen sitzen und sich mit dieser winkelsynchron bewegen. Der Antrieb dieser Schwingwelle erfolgt bei diesen Maschinen über ein Kurvengetriebe (Figur 10). Während die vorbeschriebenen Spezialwebmaschinen entsprechend dem derzeitigen Stand der Technik mit einer Schußzahl von ca. 50 Schuß/min. arbeiten, laufen die Textilwebmaschinen mit mechanischem Schußeintrag mehrere 100 Schuß/min. und Webmaschinen mit pneumatischem Schußeintrag sogar bis zu 1000 Schuß/min. und mehr.

Ein wesentlicher Grund für die relativ geringen Schußzahlen bei den Spezialwebmaschinen liegt darin, daß der Schußeintrag derzeit mittels sogenannter Greiferwebschützen erfolgt, die von ihren Abmessungen und ihrer Masse her - die nicht nur beschleunigt, sondern auch sicher und positionsgenau zum Stehen gebracht werden müssen - größere Schußzahlen nicht ermöglichen.

Es ist deshalb auch versucht worden, die Greiferwebschützen zu miniaturisieren. Diese Maßnahmen wurden aber dadurch begrenzt, daß diese in ihren Abmessungen und gewichtsreduzierten Greiferschützen, welche ungeführt durch das Webfach geschossen wurden, instabil waren und in Extremfällen aus dem Webfach flogen.

Ein Ausführungsbeispiel eines miniaturisierten Greiferwebschützen ist durch die deutsche Schrift DT 15 35 561 beschrieben worden.

Der instabile Schützenflug begrenzte aber auch hier die Schützengeschwindigkeiten und damit die Leistungssteigerung dieser Maschinen.

Aus der deutschen Patentschrift DE-A1 32 42 121 ist unter anderem ersichtlich, daß die Nachteile des instabilen Schützenlaufs erfindungsgemäß dadurch beseitigt werden sollen, daß Führungselemente für den Webschützen vorgesehen wurden. Wenngleich auch mit dieser Maßnahme das Herausfliegen des Webschützen beseitigt werden konnte, haften diesem System aber noch Nachteile dergestalt an, daß der Webschützen auf den Kettfäden des Unterfachs, das sich auf der Weblade abstützt, entlangrollt. Dies wirkt sich im Falle eines unsauberen Unterfachs oder bei Überpackung der Weblade, d.h. wenn nicht alle Kettfäden des Unterfaches einwandfrei nebeneinander, sondern teilweise übereinander liegen, stark bremsend auf den Webschützen aus und beeinträchtigt damit ebenfalls die Leistungssteigerung.

Aus der EP-A-0 359 940 ist eine Schützenführung an Flachwebmaschinen für Siebe und Filze zur Ausrüstung von Papiermaschinen oder dergleichen bekannt. Diese Breitwebmaschine gemäß dem Oberbegriff des Anspruchs 1 weist eine in Richtung der Kettfäden hin- und herschwwingende Weblade auf, wobei ein Schuß- und ein Fangwerk für Schützen sowie Führungselemente zur Führung der Schützen vorgesehen sind. Die Führungselemente bewegen sich synchron mit der Weblade. Dabei ist ihnen eine zweite Bewegung überlagert. Zur Steuerung des Bewegungsablaufs der Schützenführung in bezug auf die Maschinenstellung sind Quittiermittel vorgesehen.

Der Erfindung liegt die Aufgabe zugrunde, eine Breitwebmaschine zu gestalten, die die vorerwähnten Nachteile, die einer Leistungssteigerung bei diesen Spezialwebmaschinen bisher entgegenstanden, beseitigt.

Die Lösung dieser Aufgabe erfolgte durch die Maßnahme, daß die überlagerten Bewegungen von einer gemeinsamen Antriebswelle abgeleitet ausgebildet sind, die als Kurbelwelle mit Pleueln für den Antrieb der Weblade ausgebildet ist und vorzugsweise Lagerringe für die Führungsträgerschiene aufweist. Dadurch läßt sich die erforderliche Präzision im Zusammenspiel der verschiedenen Bewegungskomponenten am günstigsten erreichen. Die Führungsträgerschiene hat somit einen Anlenkpunkt an der Weblade und ist über ein Gelenk mit einem auf der Kurbelwelle frei drehbaren Lagerring verbunden, der als ortsfester Anschlagpunkt dient.

Überraschenderweise kann auf der Grundlage eines von Textilwebmaschinen her bekannten Schußeintragssystems auch bei Breitwebmaschinen eine Leistungssteigerung erreicht werden. Durch die den Führungselementen, die zur Führung der Projektile notwendig sind, überlagerte zweite Bewegung tauchen die Führungselemente nach dem Schußeintrag aus dem Fach aus und stören somit das Anschlagen des Webblattes an die Gewebekante nicht mehr. Es handelt sich in diesem Zusammenhang also um eine Bewegungskomponente, die im wesentlichen in senkrechter Richtung zu den Kettfäden überlagert wird zusätzlich zur üblichen Webladenbewegung, die im wesentlichen in Richtung der Kettfäden auf einem Kreisbogen erfolgt.

Durch die Maßnahme, daß die Führungselemente an einer Führungsschiene befestigt sind, die um einen Drehpunkt schwenkbar ist, der an der Weblade angeordnet ist werden die Massen vorteilhaft verringert, die bei dieser zusätzlichen Bewegungskomponente beschleunigt und wieder verzögert werden müssen.

Damit die Qualität des Gewebes verbessert wird, ist vorgesehen, daß die Weblade ein Webblatt aufweist, welches in einem vorderen Umkehrpunkt der Weblade senkrecht zur MIttelfachebene angeordnet ist. Der Anschlag erfolgt also in Richtung der Kettfäden.

Um den mechanischen Problemen, die infolge der großen Webbreiten, hohen Anschlagkräften, großen zu beschleunigenden und zu verzögernden Massen entstehen, beherrschen zu können, ist es vorteilhaft, wenn die Weblade mehr als zwei Ladenstützen aufweist, wobei die Ladenstützen als Teil eines kinematischen Gelenkvierecks im Ladenantrieb mit Kurbelwelle angeordnet sind.

Dadurch, daß als Antrieb der Kurbelwelle ein oder mehrere Kurvenscheibengetriebe vorgesehen sind, die vorzugsweise symmetrisch zur Maschinenmitte angeordnet, insbesondere als Komplementärkurvenscheibengetriebe ausgebildet sind, kann die Maschine in der erforderlichen Breite gebaut werden, ohne daß die Bewegungen an Präzision durch Torsion der Antriebswellen leiden.

Der präzisen zeitlichen Steuerung der unterschiedlichen Bewegungen dient auch die Maßnahme, daß die Bewegungen der Weblade und der Führungselemente mechanisch synchronisiert ausgebildet sind, wobei zur Synchronisierung der Kurvenscheibengetriebe insbesondere eine die Antriebe verbindende Synchronwelle vorgesehen ist.

Demselben Zweck dient es, wenn die Bewegung der Führungselemente mechanisch, vorzugsweise mittels eines Gelenksystems, von der Bewegung der Weblade abgeleitet ist. Dazu können die Führungselemente über ein Hebelsystem einerseits an einem relativ zum Maschinengestell festen Schwenkpunkt und an einem zweiten sich mit der Weblade bewegenden Schwenkpunkt andererseits angelenkt sein. Der Antrieb erfolgt somit über die Weblade.

Zur Behebung von Fehlern und zum bandenfreien Anweben ist es von Vorteil, wenn die Webmaschine von Schuß- und Fangwerk mittels einer Kupplung getrennt werden kann und rücklauffähig ausgebildet ist. Dabei wird in umgekehrter Bewegungsfolge jedoch ohne Schußeintrag das Gewebe in zur Webrichtung umgekehrter Richtung bewegt.

In weiterer Ausgestaltung der Erfindung ist vorgesehen, daß das Schuß- und Fangwerk mit der Weblade schwingend ausgebildet ist.

Weitere Vorteile, Einzelheiten und erfindungswesentliche Merkmale ergeben sich aus der nachfolgenden Beschreibung einer bevorzugten Ausführungsform der Erfindung unter Bezugnahme auf die beigefügten Figuren, wobei gleiche Teile mit denselben Bezugszeichen versehen worden sind.

Im folgenden werden insbesondere die bevorzugten Ausführungsformen beschrieben.

Es zeigen:
- Fig. 1: eine Draufsicht auf eine Projektilwebmaschine mit den relevanten Einzelheiten und ihre Positionierung in schematischer Darstellung,
- Fig. 2: einen Schnitt durch die erfindungsgemäße Projektilwebmaschine gemäß Schnittlinie II-II aus Figur 1,
- Fig. 3: eine perspektivische Darstellung eines Antriebssystems für die Ladenbewegung
- Fig. 4: eine Schnittzeichnung durch eine erfindungsgemäße Weblade mit Darstellung eines Projektilführungssystems in hinterer Totpunktlage,
- Fig. 5: eine Schnittzeichnung durch die Weblade mit Darstellung des Projektilführungssystems in vorderer Totpunktlage,
- Fig. 6: eine bevorzugte Anordnung der Kupplungsmittel für ein feststehendes Schuß- und Fangwerk,
- Fig. 7: eine alternative Anordnung eines Schuß- und Fangwerkes, welches sich mit der Weblade bewegt und
- Fig. 8: einen typischen Webladenantrieb für Textilmaschinen mit einer Schwingwelle und einem Kurvenscheibenantrieb in schematischer Darstellung.

In Figur 8 ist zum besseren Verständnis des Unterschiedes zu Breitwebmaschinen zunächst ein typischer Ladenantrieb für schützenlose Textilwebmaschinen dargestellt.

Das Webblatt A und die Führungszähne B sind gemeinsam an einen Ladenträger C, der über die gesamte Webmaschinenbreite geht, befestigt.

Der Ladenträger C ist fest verbunden mit den mehrfach vorhandenen Stützen D, die ihrerseits alle mit der Schwingwelle E fest verbunden sind.

Über einen Kurvenscheibenantrieb F mit Drehpunkt in G und einem zweiarmigen Rollenhebel H, der ebenfalls fest mit der Schwingwelle E verbunden ist, wird der Schwingwelle E und den an ihr befestigten Elementen A, B, C und d eine winkelsynchrone Bewegung verliehen.

Dieses relativ massenarme Ladenantriebssystem ist aus Gründen der wesentlich höheren Beanspruchungen bei Breitwebmaschinen und den hier erforderlichen erheblichen kinematischen Energien für den Ladenanschlag praktisch nicht anwendbar.

Die in Figur 1 dargestellte erfindungsgemäße Projektilwebmaschine hat eine linke, das Schußwerk 1 tragende äußere Gestellwand 2 und eine rechte, das Fangwerk 3 tragende äußere Gestellwand 4. Zwischen diesen äußeren Gestellwänden 2 und 4 befinden sich ein Hauptantrieb 5 auf der linken und ein weiterer Hauptantrieb 6 auf der rechten Maschinenseite und zwischen diesen je nach Maschinenbreite mehr als zwei mittlere Gestellwände 7.

Wie in Figur 2 erkennbar, sind die äußeren Gestellwände 2 und 4, die Hauptantriebe 5 und 6 sowie die mittleren Gestellwände 7 über modulmäßig ausgebildete Rohrlängsverbinder 8 und Brustbaum 9 miteinander verbunden und bilden das sogenannte Gestell.

Eine von einem Kettbaum 10 kommende Kette 11 läuft über ein Streichrohr 12 umgelenkt, durch Litzenaugen 13 von Webschäften 14 durch ein an einem Webladenträger 15 befestigtes Webblatt 16 und über eine höhenverstellbare Rundschiene 17 auf das Brustbaumrohr 9. Die Fachbildung geschieht mittels bekannter Schaftmaschinen. Durch den rechtwinklig zur Kettfadenrichtung erfolgten Schußeintrag entsteht in der vorderen Totpunktlage des Webblattes 16 an der Vorderkante die Gewebe bzw. Warenbildung.

Die ab hier gebildete Ware läuft über die Rundschiene 17 und umgelenkt durch das Brustbaumrohr 9 in das Walzensystem eines Warenabzugs, bestehend aus den Walzen 18, 19, 20, 21 und den Abzugsgetrieben 22 und wird entsprechend der jeweiligen Schußdichte abgezogen. Die über die gesamte Webmaschinenbreite sich erstreckende, hin- und herschwingende Kurbelwelle 23 ist zwischen Brustbaumrohr 9 und dem Paket der Schäfte 14 beidseitig gelagert.

Die Kurbelwelle ist in Figur 3 perspektivisch mit ihrem Antrieb dargestellt. In den Kröpfungen 24 der Kurbelwelle 23 sind Kurbelarme 25 mit Drehpunkt 26a drehbar angelenkt und übertragen die ihnen aufgezwungenen Bewegungen im Drehpunkt 26 auf Ladenstützen 27, die sich ihrerseits um den Drehpunkt 28 (Figur 2) bewegen.

Auf den Ladenstützen 27 ist ein Webladenträger 15 (Figur 4 und 5) befestigt und schwingt mit diesem hin und her. Während der Rast in der hinteren Totpunktstellung der Weblade 15 erfolgt der Schußeintrag und in der vorderen Totpunktlage der Schußanschlag an die Gewebekante. Der Antrieb der Kurbelwelle 23 erfolgt ausführungsgemäß über die Hauptgetriebe 5 und 6 (Figur 1), wovon eines schematisch in Figur 3 ohne Gehäuse dargestellt ist.

Der vorzugsweise gewählte Drehstrommotor 29 überträgt seine Bewegung über eine Keilriemenscheibe 30 und einen Keilriementrieb 31 auf eine kuppelbare Antriebsscheibe 32, die auf der Eingangsantriebswelle 33 des Hauptantriebes angeordnet ist.

Über ein mit der Antriebswelle 33 fest verbundenes Ritzel 34 und Zwischenrändern 35 und 36 erfolgt der Antrieb auf Kurvenscheibenrad 37, das mit der Komplementärkurvenscheibenwelle 38 verbunden ist auf die darauf befestigten Komplementärkurvenscheiben 39 und 40, die ihrerseits über die an dem Zahnradsegment 41 befindlichen Arme 42 und 42a, sowie den Kurvenrollen 43 eine Pendelbewegung des Zahnsegments 41 bewirken. Über ein im Eingriff mit dem Zahnsegment 41 stehendes Rad 44 wird die Pendelbewegung auf die Kurbelwellenausgangswelle 45 übertragen. Die Verbindung der einzelnen Kurbelhübe entsprechend der Modulbauweise geschieht mittels der Wellenkupplungen 46. Die Synchronisation der rechts und links von der Maschinenmitte angeordneten Hauptantriebe 5 und 6 erfolgt über eine im Verhältnis zur Kurvenscheibenwelle schnellaufende Synchronwelle 47, die über Kupplung 48 beide Getriebe 5 und 6 verbindet.

In Figur 4 und 5 ist der sich über die gesamte Webbreite, auf den Ladenstützen 27 befestigte Webladenträger 15 mit dem eingespannten Webblatt 16 als Schnitt dargestellt. Der Webladenträger ist gleichzeitig die Basis für ein Projektilführungssystem 49, bestehend aus Führungselementen 50, einer Führungsträgerschiene 51, einem Übertragungshebel 52 mit seinen Drehpunkten 53 und 54, sowie einem beweglich auf der Kurbelwelle 23 sitzenden Lagerring 55 für den Drehpunkt 54 in Lasche 57. Der Lagerring 55 ist frei drehbar auf der Kurbelwelle 23 gelagert. Das Führungssystem 49 mit den an der Führungsträgerschiene 51 befestigten Führungselementen 50 erstreckt sich über die gesamte Webbreite. In der als Figur 4 dargestellten hinteren Ladenstellung erfolgt der Schußeintrag mittels Projektil 56 (Figur 7). Zu diesem Zweck ist es erforderlich, daß die Führungselemente 50 absolut deckungsgleich zum Austrittskanal des Schußwerks 1 (Figur 1) stehen. Dies wird kinematisch durch die Gelenkanordnung des Führungssystems erreicht, wobei zur Stabilisierung der Endstellung der Führungselemente 50 tragende Schenkel der Führungsträgerschiene 51 mittels nicht dargestellter, federender Mittel an die parallel zum Schenkel stehende Fläche des Ladenträgers 15 zur Anlage gebracht wird.

Nach erfolgtem Schußeintrag, der bei stehender Weblade erfolgt, schwingt jetzt der Webladenträger 15 in die als Figur 5 dargestellte vordere Totpunktstellung und schließt den Schußfaden an. Dabei führt das Projektilführungssystem 49 mit den Führungselementen 50 durch die Anordnung der Gelenkpunkte 53 und 54 zum Drehpunkt der Kurbelwelle 53 eine Relativbewegung zur Weblade 15 und dem Webblatt 16 derart aus, daß sich die Führungselemente 50 vor dem Anschlag des Webblattes 16 in der vorderen Totpunktlage aus dem Unterfach der Kettfäden zwangsläufig herausbewegt haben.

Figur 6 zeigt schematisch die Anordnung der Kupplungsmittel für das Schuß- und Fangwerk, mittels derer diese von den Hauptantrieben getrennt werden können. Die Hauptantriebe 5 und 6 weisen jeweils eine Ausgangswelle 60 und 61 auf, die im Drehzahlverhältnis 1 : 1 zur Komplementärkurvenscheibenwelle 38 (Figur 3) laufen. Über Kupplungsmittel 62 und 62a wird die Drehbewegung der Ausgangswellen 60 und 61 über Kettenantriebe 63 auf das Schußwerk 1 und über Kettenantrieb 64 auf das Fangwerk 3 übertragen.

Vorzugsweise werden Überlastkupplungen 65 und 65a in diesem Antriebssystem vorgesehen.

Figur 7 stellt schematisch eine Ausführungsvariante dar, bei der das Schußwerk 1 und das Fangwerk 3 fest mit dem Webladenträger 15 verbunden sind und mit diesem hin- und herschwingt.

### BEZUGSZEICHENLISTE

- 1: Schußwerk
- 2: Gestellwand
- 3: Fangwerk
- 4: Gestellwand
- 5: Hauptantrieb
- 6: Hauptantrieb
- 7: Gestellwände
- 8: Rohrlängsverbinder
- 9: Brustbaum
- 10: Kettbaum
- 11: Kette
- 12: Streichrohr
- 13: Litzenaugen
- 14: Webschäfte
- 15: Webladenträger
- 16: Webblatt
- 17: Rundschiene
- 18: Walze
- 19: Walze
- 20: Walze
- 21: Walze
- 22: Abzugsgetriebe
- 23: Kurbelwelle
- 24: Kröpfung
- 25: Kurbelarme (Pleuel)
- 26: Drehpunkt
- 26a: Drehpunkt
- 27: Ladenstützen
- 28: Drehpunkt
- 29: Drehstrommotor
- 30: Keilriemenscheibe
- 31: Keilriementrieb
- 32: Antriebsscheibe
- 33: Eingangsgetriebewelle
- 34: Ritzel
- 35: Zwischenränder
- 36: Zwischenränder
- 37: Kurvenscheibenrad
- 38: Komplementärkurvenscheibenwelle
- 39: Komplementärkurvenscheibe
- 40: Komplementärkurvenscheibe
- 41: Zahnradsegment
- 42: Arm
- 42a: Arm
- 43: Kurvenrollen
- 44: Rad
- 45: Kurbelwellenausgangswelle
- 46: Wellenkupplung
- 47: Synchronwelle
- 48: Kupplung
- 49: Projektilführungssystem
- 50: Führungselemente
- 51: Führungsträgerschiene
- 52: Übertragungshebel
- 53: Drehpunkt
- 54: Drehpunkt
- 55: Lagerring
- 56: Projektil
- 57: Lasche
- 58: Führungsträgerschiene
- 59 60: Ausgangswelle
- 61: Ausgangswelle
- 62: Kupplungsmittel
- 62a: Kupplungsmittel
- 63: Kettengetriebe
- 64: Kettenantrieb
- 65: Überlastkupplung
- 65a: Überlastkupplung
- A: Webblatt
- B: Führungszähne
- C: Ladenträger
- D: Stützen
- E: Schwingwelle
- F: Kurvenscheibenantrieb
- G: Drehpunkt
- H: Rollenhebel

## Patentansprüche

1. Breitwebmaschine, insbesondere für die Herstellung flachgewebter Papiermaschinenbespannungen oder anderer technischer Gewebe mit Kett- und Schußfäden, vorzugsweise mit Breiten von mehr als 6 m, mit einer in Richtung der Kettfäden hin- und herschwingenden Weblade (27, 15), mit einem Schuß- (1) und einem Fangwerk (3) für Projektile (56) sowie Führungselementen (50) zur Führung der Projektile (56), die an einer Führungsschiene (51) befestigt sind, die um einen Drehpunkt (53) schwenkbar ist, wobei die Führungselemente (50) sich synchron mit der Weblade (27,15) bewegend ausgebildet sind und den Führungselementen (50) eine zweite Bewegung überlagert ist, **dadurch gekennzeichnet,** daß der Drehpunkt (53) an der Weblade (27, 15) angeordnet ist, und daß die überlagerten Bewegungen dazu von einer gemeinsamen Antriebswelle (23) abgeleitet sind, die als Kurbelwelle (23) mit Pleueln (25) für den Antrieb der Weblade (27,15) ausgebildet ist und vorzugsweise Lagerringe (55) für die Führungsträgerschiene (51) aufweist.

2. Breitwebmaschine nach Anspruch 1, **dadurch gekennzeichnet,** daß die Weblade (27,15) ein Webblatt (16) aufweist, welches in einem vorderen Umkehrpunkt der Weblade senkrecht zur Mittelfachebene (13a) angeordnet ist.

3. Breitwebmaschine nach einem der vorhergehenden Ansprüche, **dadurch gekennzeichnet,** daß die Weblade (27,15) mehr als zwei Ladenstützen (27) aufweist, wobei die Ladenstützen (27) als Teil eines kinematischen Gelenkvierecks (26,26a,28,67) im Ladenantrieb mit Kurbelwelle (23) angeordnet sind.

4. Breitwebmaschine nach einem der vorhergehenden Ansprüche, **dadurch gekennzeichnet,** daß als Antrieb der Kurbelwelle ein oder mehrere Kurvenscheibengetriebe vorgesehen sind, die vorzugsweise symmetrisch zur Maschinenmitte angeordnet, insbesondere als Komplementärkurvenscheibengetriebe ausgebildet sind.

5. Breitwebmaschinen nach einem der vorhergehenden Ansprüche, **dadurch gekennzeichnet,** daß die Bewegungen der Weblade (27,15) und der Führungselemente (50) mechanisch synchronisiert ausgebildet sind, wobei zur Synchronisierung der Kurvenscheibengetriebe insbesondere eine die Antriebe verbindende Synchronwelle (47) vorgesehen ist.

6. Breitwebmaschine nach einem der vorhergehenden Ansprüche, **dadurch gekennzeichnet,** daß die Bewegung der Führungselemente (50) mechanisch, vorzugsweise mittels eines Gelenksystems, von der Bewegung der Weblade (27,15) abgeleitet ist.

7. Breitwebmaschine nach einem der vorhergehenden Ansprüche, **dadurch gekennzeichnet,** daß die Webmaschine von Schuß- (1) und Fangwerk (3) mittels einer Kupplung (62,62a) trennbar und rücklauffähig ausgebildet ist.

8. Breitwebmaschine nach einem der vorhergehenden Ansprüche, **dadurch gekennzeichnet,** daß das Schuß- (1) und Fangwerk (3) mit der Weblade (27,15) schwingend ausgebildet ist.

## Claims

1. Broad weaving machine, in particular for manufacturing flat woven paper machine coverings or other industrial fabrics having warp and weft yarns, preferably in widths of more than 6 m, having a loom sley (27, 15) oscillating to and forth in the direction of the warp yarns, having a picking (1) and a receiving mechanism (3) for gripper-shuttles (56) as well as guide elements (50) for guiding the gripper-shuttles (56), which are fastened to a guide rail (51), which is capable of swivelling about a centre of rotation (53), wherein the guide elements (50) are designed to move synchronously with the loom sley (27, 15) and a second motion is superimposed on the guide elements (50), characterized in that the centre of rotation (53) is disposed on the loom sley (27, 15), and that the superimposed motions are derived from a common drive shaft (23), which takes the form of a crankshaft (23) with connecting rods (25) for driving the loom sley (27, 15) and preferably comprises bearing rings (55) for the guide carrier rail (51).

2. Broad weaving machine according to claim 1,
characterized in that the loom sley (27, 15) comprises a weaving reed (16), which is disposed at a front reversing point of the loom sley at right angles to the centre shed plane (13a).

3. Broad weaving machine according to one of the preceding claims,
characterized in that the loom sley (27, 15) comprises more than two sley supports (27), the sley supports (27) being arranged as part of a kinematic four-bar linkage (26, 26a, 28, 67) in the sley drive with crankshaft (23).

4. Broad weaving machine according to one of the preceding claims,
characterized in that as the drive of the crankshaft one or more disk cam mechanisms are provided, which are preferably arranged symmetrically relative to the machine centre and designed in particular as complementary disk cam mechanisms.

5. Broad weaving machines according to one of the preceding claims,
characterized in that the motions of the loom sley (27, 15) and of the guide elements (50) are designed so as to be mechanically synchronized, there being provided for synchronization of the disk cam mechanisms in particular a synchronizing shaft (47) which connects the drives.

6. Broad weaving machine according to one of the preceding claims,
characterized in that the motion of the guide elements (50) is derived mechanically, preferably by means of an articulated system, from the motion of the loom sley (27, 15).

7. Broad weaving machine according to one of the preceding claims,
characterized in that the weaving machine is designed so as to be disengageable from picking (1) and receiving mechanism (3) by means of a clutch (62, 62a) and so as to be capable of reverse running.

8. Broad weaving machine according to one of the preceding claims,
characterized in that the picking (1) and receiving mechanism (3) is designed so as to oscillate with the loom sley (27, 15).

## Revendications

1. Métier à tisser en largeur, notamment pour la fabrication de nappes à tissage plat pour des machines à papier ou autres tissus techniques à fils de chaîne et de trame avec de préférence des largeurs supérieures à 6 mètres, comprenant
un battant (27, 15) oscillant dans la direction des fils de chaîne,
- un mécanisme de chasse (1) et un mécanisme de réception (3) pour les fausses navettes (56) ainsi que des éléments de guidage (50) pour guider les projectiles (56) fixés à un rail de guidage (51) pivotant autour d'un point de rotation (53),
les éléments de guidage (50) se déplaçant en synchronisme avec le battant (27, 15) et combinant un second mouvement aux éléments de guidage (50),
caractérisé en ce que
le point de rotation (53) est prévu sur le battant (27, 15),
les mouvements combinés sont déduits pour cela d'un arbre d'entraînement (23) commun réalisé comme vilebrequin (23) avec des bielles (25) pour l'entraînement du battant (27, 15) et
de préférence des bagues de palier (55) pour le rail de support de guidage (51).

2. Métier à tisser en largeur selon la revendication 1,
caractérisé en ce que
le battant (27, 15) comporte un peigne (16) perpendiculaire au plan médian de la foule (13a) lorsque le battant est dans sa position avant d'inversion.

3. Métier à tisser en largeur selon l'une quelconque des revendications 1 et 2,
caractérisé en ce que
le battant (27, 15) comporte plus de deux supports de battant (27) faisant partie d'un quadrangle articulé cinématique (26, 26a, 28, 67) monté dans l'entraînement de battant avec des vilebrequins (23).

4. Métier à tisser en largeur selon l'une quelconque des revendications précédentes,
caractérisé en ce que
l'entraînement du vilebrequin est assuré par une ou plusieurs transmissions à disque à courbe, de préférence symétriques par rapport au milieu du métier à tisser, notamment réalisées sous la forme de transmissions à disque courbe complémentaires.

5. Métier à tisser en largeur selon l'une quelconque des revendications précédentes,
caractérisé en ce que
les mouvements du battant (27, 15) et les éléments de guidage (50) sont synchronisés mécaniquement et pour synchroniser la transmission à disque courbe, il est prévu notamment un arbre de synchronisation (47) reliant les entraînements.

6. Métier à tisser en largeur selon l'une quelconque des revendications précédentes,
caractérisé en ce que
le mouvement des éléments de guidage (50) est déduit mécaniquement du mouvement du battant (27, 15), de préférence par l'intermédiaire d'un système articulé.

7. Métier à tisser en largeur selon l'une quelconque des revendications précédentes,
caractérisé en ce que
le métier à tisser peut être séparé du mécanisme de chasse (1) et du mécanisme de réception (3) par l'intermédiaire d'un embrayage (62, 62a) et le métier peut tourner en sens inverse.

8. Métier à tisser en largeur selon l'une quelconque des revendications précédentes,
caractérisé en ce que
le mécanisme de chasse (1) et de réception (3) est réalisé oscillant avec le battant (27, 15).
